# EUROPÄISCHE PATENTSCHRIFT

(11) **EP 1 015 820 B1**
(45) Veröffentlichungstag und Bekanntmachung des Hinweises auf die Patenterteilung: **29.08.2001**
(21) Anmeldenummer: 98933347.1
(22) Anmeldetag: 20.07.1998
(51) Int. Cl.: F24B 13/00

(54) **FEUERRAUMVERSCHLIESSVORRICHTUNG**
DEVICE FOR CLOSING A FURNACE
DISPOSITIF DE FERMETURE DE FOYER

(30) Priorität: 22.07.1997 AT 45497 U
(43) Veröffentlichungstag der Anmeldung: 05.07.2000
(73) Patentinhaber: Ambio Innovations- und Vertriebs GmbH, 5400 Hallein (AT)
(72) Erfinder: MIEDANER, Horst, A-5020 Salzburg (AT); BICHLER, Hermann, D-83620 Feldkirchen (DE); GRÜN, Alfred, A-5400 Hallein (AT)
(74) Vertreter: Secklehner, Günter, Dr.
(86) Internationale Anmeldenummer: AT9800176
(87) Internationale Veröffentlichungsnummer: WO9905456

(56) Entgegenhaltungen:
- DE-U- 8 602 630
- GB-A- 2 206 962

## Beschreibung

Die Erfindung betrifft eine Feuerraumverschließvorrichtung für eine Heizanlage, insbesondere für eine Beschickungsöffnung von einem Heizkamin oder jeder Art eines Ofens, wie diese im Oberbegriff des Anspruches 1 beschrieben ist.

Es sind bereits eine Fülle von Feuerraumverschließvorrichtungen bzw. Heizkamintüren aus verschiedenen Druckschriften bekannt. Dieser Feuerraumverschließvorrichtungen sind auch durch einen Rahmen und einer darin verschwenkbar eingesetzten Tür ausgebildet. Um bei diesen Ausführungen eine Zufuhr von Verbrennungsluft zu gewährleisten, sind meist Sekundärluftregelvorrichtungen im Grundaufbau der Tür bzw. im weiteren Aufbau des Heizkamins bzw. des Ofens integriert. In Verbindung mit der Zufuhr von Sekundärluft wird auch vielfach versucht, das Problem der Verunreinigung der Innenseite der Tür durch Verbrennungsrückstände, besonders nachteilig bei Türen, die eine Sichtscheibe aus hochtemperaturfestem Glas etc. aufweisen, zu lösen. Nachteilig hierbei ist, daß derartige Luftführungskanäle zur Ableitung eines Luftstromes aus der Sekundärluft zur Ausbildung eines Luftvorhanges aufwendige Einbauten erfordern und durch die durch die Verbrennung hervorgerufenen Rückstände verschmutzt und dadurch in ihrer Funktion beeinträchtigt werden, wodurch ein zäher, schwer entfernbarer Belag auf der Innenseite der Tür entsteht und damit neben der optischen Beeinträchtigung auch der Wartungsaufwand steigt. Weiters kann es durch die platzbedingt relativ kleinen Abmessungen derartiger Sekundärluftvorrichtungen bei größeren Heizleistungen zu einer Unterversorgung mit der für einen optimalen Verbrennungsvorgang erforderlichen Sekundärluft kommen, was zu einer unvollständigen Verbrennung verbunden mit einem hohen, die Umwelt belastenden Schadstoffausstoß führt.

In der DE 86 02 630 U1 ist eine Verschlußklappe für ein oberhalb des Feuerraumes eines Ofens, insbesondere eines Kaminofens, vorgesehenes Backfach beschrieben, welche unten auf einer horizontalen Welle verschwenkbar gelagert ist, und in der Schließstellung verriegelbar ist. Zumindest ein Träger für die Klappe ist lösbar über eine Schiene des Ofens hängbar und weist einen Anschlag für die Abstützung der geöffneten Klappe auf. Nachteilig bei dieser Ausbildung ist, daß lediglich eine winkelige Verstellbarkeit der Klappe im Verhältnis zur Backraumöffnung gegeben ist, sodaß eine gleichmäßige Luftzirkulation an der dem Backraum zugewandten Innenseite der Klappe, insbesondere in vertikaler Richtung nicht erreicht wird.

Der Erfindung liegt nunmehr die Aufgabe zugrunde, eine Feuerraumverschließvorrichtung für eine Heizanlage zu schaffen, bei der einerseits ein dichtes Verschließen des Brennraumes und andererseits eine Stellung der Feuerraumverschließvorrichtung für eine ausreichende Versorgung des Türbereiches und Brennraumes mit Verbrennungsluft erreicht wird.

Diese Aufgabe der Erfindung wird durch die im Kennzeichenteil des Anspruches 1 wiedergegebenen Merkmale gelöst. Der überraschende Vorteil dabei ist, daß die Versorgung des Brennraumes mit Verbrennungsluft durch eine einfache, geradlinige Bewegung der Feuerraumverschließvorrichtung bzw. der Tür ermöglicht wird und daß die Schließstellung der Tür bzw. eine einen Luftspalt zwischen dem Verankerungsrahmen und der Tür ausbildenden Stellung über zumindest eine Verriegelungsvorrichtung fixiert gehalten werden kann. Diese Verschiebung der Tür wird durch Führungsbahnen, welche auf dem Verankerungsrahmen angeordnet bzw. in diesen integriert sind, in der Weise ermöglicht, daß eine Relativbewegung der Tür parallel zur Ebene des Verankerungsrahmens erreicht wird. Ein weiterer Vorteil ergibt sich daraus, daß die Tür in beiden Stellungen gegenüber dem Verankerungsrahmen, welcher in einer Öffnung eines Heizkamines angeordnet ist, über eine Schwenkanordnung verschwenkbar angeordnet ist, um jederzeit ein Öffnen der Tür zu ermöglichen und so einen Zugang durch die Beschickungsöffnung zum Brennraum zu gewährleisten. Weiters soll durch eine derartige Feuerraumverschließvorrichtung ermöglicht werden, daß der Luftspalt zwischen der Tür bzw. dem Dichtelement und dem Verankerungsrahmen umlaufend unterschiedlich groß ausgebildet sein kann. Durch die mögliche Veränderung der Lage der Tür in vertikaler Ebene wird es auch ermöglicht, jederzeit die Zufuhr der Verbrennungsluft zu verändern. Demnach kann eine Veränderung des Luftspaltes im oberen bzw. unteren Bereich der Tür eine optimale Verbrennung in jedem Stadium des Abbrandes erzielt werden.

Weitere vorteilhafte Ausbildungen sind in den Ansprüchen 2 bis 28 beschrieben und sind der detaillierten Figurenbeschreibung zu entnehmen.

Die Erfindung wird im nachfolgenden anhand der in den Zeichnungen dargestellten Ausführungsbeispielen näher erläutert.

Es zeigen:
- Fig. 1: eine erfindungsgemäße Feuerraumverschließvorrichtung für eine Heizanlage mit einem Verankerungsrahmen und einer Tür und dazwischen angeordneter Verriegelungsvorrichtung bzw. Schwenkanordnung, in Draufsicht, geschnitten und schematisch vereinfachter Darstellung;
- Fig. 2: eine Darstellung nach Fig. 1 mit einer sich in einer anderen Position befindlichen Tür, in Draufsicht, geschnitten und schematisch vereinfachter Darstellung;
- Fig. 3: die erfindungsgemäße Feuerraumverschließvorrichtung, in Stirnansicht, geschnitten, gemäß den Linien III - III in Fig. 2 in schematisch vereinfachter Darstellung.

Einführend sei festgehalten, daß in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Weiters können auch Einzelmerkmale aus den gezeigten unterschiedlichen Ausführungsbeispielen für sich eigenständige, erfindungsgemäße Lösungen darstellen.

In den Fig. 1 bis 3 ist eine Feuerraumverschließvorrichtung 1 für eine Heizanlage 2, insbesondere für eine Beschickungsöffnung 3 eines Heizkamins 4 dargestellt, wobei diese Feuerraumverschließvorrichtung 1 für sämtliche andere Heizanlagen 2, wie z.B. jede Art von Öfen Anwendung finden kann. Die Feuerraumverschließvorrichtung 1 besteht nun ihrerseits aus einem zargen- bzw. portalartig ausgebildeten Verankerungsrahmen 5, welcher in einer Öffnung 6 des Heizkamines 4 bewegungsfest eingesetzt ist. Die Beschickungsöffnung 3 des Verankerungsrahmens 5 wird nun durch eine Tür 7, welche in diesem Beispiel aus einem Außenrahmen 8 und einem Innenrahmen 9 gebildet ist. Zwischen dem Außenrahmen 8 und dem Innenrahmen 9 ist es nun möglich, auf der dem Verankerungsrahmen 5 abgewandten Seite der Tür eine Füllung 10 in Form einer Sichtscheibe 11 anzuordnen, welche einen Einblick in einen Brennraum 12 des Heizkamins 4 ermöglicht. Selbstverständlich kann die Tür 7 auch durch einen einzigen Gußteil gebildet sein, wobei statt der Sichtscheibe 11 diverse Einsatz- bzw. Aufsatzteile aus Metall oder Keramik angeordnet sein können.

Der Verankerungsrahmen 5 besteht nun aus drei, vorzugsweise rechtwinkelig zueinander verlaufenden Schenkel, wobei diese als Außenschenkel 13, Innenschenkel 14 und ein diese verbindender Verbindungsschenkel 15 bezeichnet sind, wobei die umlaufenden Innenschenkel 14 die Beschickungsöffnung 3 in ihrer Ausdehnung umgrenzen. In den den Innenschenkel 14 zugewandten Endbereichen 16 der Tür 7 ist zum luft- bzw. rauchdichten Verschließen der Beschickungsöffnung 3 eine Dichtungsanordnung 17 in Form eines Dichtelementes 18 angeordnet. Selbstverständlich ist es auch möglich, die Dichtungsanordnung 17 bzw. das Dichtelement 18, wie in der Fig. 2 in strichlierten Linien dargestellt, auf den Innenschenkel 14 anzubringen, um dieselbe Wirkung zur Abdichtung des Brennraumes 12 gegenüber der Umgebungsluft zu ermöglichen.

Wie nun weiters ersichtlich, ist zwischen der Tür 7 und dem Verankerungsrahmen 5 bzw. dem Verbindungsschenkel 15, insbesondere jedoch zwischen einer Schwenkanordnung 19 und dem Verankerungsrahmen 5 bzw. dem Verbindungsschenkel 15 eine Verstellanordnung 20 zur Durchführung einer Relativbewegung zwischen der Tür 7 und dem Verankerungsrahmen 5 angeordnet. Die Schwenkanordnung 19 ist hierdurch über eine Höhe 21 der Feuerraumverschließvorrichtung 1 mit zwei Scharnieren 22 ausgebildet, um ein Verschwenken der Tür 7 zu ermöglichen. Diese Scharniere 22 weisen nun zwei Schenkel 23, 24 auf, wobei der Schenkel 23 am Außenrahmen 8 der Tür 7 und der Schenkel 24 in der Verstellanordnung 20 verschiebbar gelagert bzw. gehaltert ist.

Die Verstellanordnung 20 ist nun ihrerseits aus zwei Führungsbahnen 25 gebildet, welche in einer senkrecht zu einer durch die Beschickungsöffnung 3 gebildeten Ebene verlaufen, wobei diese beiden Führungsbahnen 25 den Schenkel 24 derart umgreifen, daß eine Verschiebung des Schenkels 24 in Längsrichtung der Führungsbahnen 25 ermöglicht wird, jedoch eine Bewegung in eine andere Richtung gesichert vermieden wird. Die Verstellanordnung 20 kann durch eine Gleitlagerung gebildet sein, wobei der Schenkel 24 in den Führungsbahnen 25 linear bewegt werden kann. Dadurch kann es jedoch durch das Eigengewicht der Tür 7 zu einer Verkantung des Schenkels 24 gegenüber den Führungsbahnen 25 kommen. Aus diesem Grund ist es von Vorteil die Verstellanordnung 20 durch eine Rollenlagerung zu verwirklichen, wodurch eine störungsfreie Verschiebung der Tür 7 gegenüber dem Verankerungsrahmen 5 über längere Zeit gewährleistet wird.

Durch diese erfindungsgemäße Anordnung der Verstellanordnung 20 bzw. der Führungsbahnen 25, aus welchen die Verstellanordnung 20 gebildet ist, ist es nun möglich, die Tür 7 aus einer die Beschickungsöffnung 3 über die Dichtungsanordnung 17 luft- und rauchdicht verschließenden ersten Stellung in eine in etwa parallel dazu verlaufende und zumindest bereichsweise einen Luftspalt 26 zwischen dem Innenschenkel 14 der Verankerungsrahmen 5 und der Tür 7 freigebende zweite Stellung verstellbar ausgebildet ist, wie dies in der Fig. 2 dargestellt ist. Weiters ist durch die Anordnung der Schwenkanordnung 19, welche durch die Scharniere 22 gebildet sind, eine Verschwenkung der Tür einerseits in der ersten Stellung und andererseits in der den Luftspalt 26 ausbildenden zweiten Stellung möglich.

Selbstverständlich ist es auch möglich, die Führungsbahnen 25 im Verbindungsschenkel 15 des Verankerungsrahmens 5 zu integrieren, wodurch auf eine eigene Befestigung der Führungsbahnen 25 auf dem Verbindungsschenkel 15 des Verankerungsrahmens 5 verzichtet werden kann. Bei dieser Ausführungsvariante ist es möglich, die Schwenkanordnung 19 bzw. das Scharnier 22 mit seinen Schenkeln 23, 24 derart anzuordnen, daß der feststehende Schenkel 23 auf dem Außenrahmen 8 bzw. der Tür 7 befestigt und der weitere Schenkel 24 linear beweglich in Führungsbahnen 25, welche im Verbindungsschenkel 15 des Verankerungsrahmens 5 integriert sind, verschiebbar gelagert ist.

Weiters ist es zur Erreichung der relativen Verschiebbarkeit der Tür 7 gegenüber dem Verankerungsrahmen 5 auch noch möglich, die Führungsbahnen 25 zur linearbeweglichen Lagerung des Schenkels 24 des Scharniers 22 auf dem Außenrahmen 8 der Tür 7 bzw. auf der Tür 7 selbst anzuordnen. Um den Materialaufwand zu minimieren bzw. ein aufwendiges Befestigen der Führungsbahnen 25 auf der Tür 7 zu vermeiden, ist es selbstverständlich auch möglich, diese Führungsbahnen 25 zur linearbeweglichen Aufnahme des Schenkels 24 im Außenrahmen 8 der Tür 7 bzw. in der Tür 7 zu integrieren. Durch eine derartige Ausbildung der Verstellanordnung 20 bzw. der Schwenkanordnung 19 ist nun der feststehende Schenkel 23 des Scharniers 22 am Verbindungsschenkel 15 bewegungsfest angeordnet und die Relativbewegung wird dadurch ermöglicht, daß die Tür 7 bzw. der Außenrahmen 8 der Tür 7 auf den weiteren Schenkel 24 des Scharniers 22 über die Führungsbahnen 25 gleiten kann.

Um nun die Tür 7 in ihrer ersten Stellung und in ihrer gegenüber dem Verankerungsrahmen 5 in etwa parallel verschobenen zweiten Stellung fixieren zu können, sind nun zwischen der Tür 7 und dem Verankerungsrahmen 5 Verriegelungshebel 27 angeordnet. Diese Verriegelungshebel 27 sind über Drehbolzen 28 schwenkbar auf dem Außenrahmen 8 der Tür 7 derartig befestigt, daß die Verriegelungshebel 27 parallel zum Verankerungsrahmen 5 bzw. zu dessen Verbindungsschenkel 15 verlaufen. Weiters sind auf der der Tür zugewandten Innenfläche 29 der Verbindungsschenkel 15 des Verankerungsrahmens 5 sich senkrecht in Richtung des Außenrahmens 8 der Tür 7 erstreckende Positionierzapfen 30 angeordnet.

Die Verriegelungshebel 27 weisen nun entlang ihrer Längserstreckung und zwischen den Drehbolzen 28 und ihren dem Innenschenkel 14 zugewandten Endbereichen 31 zumindest zwei nutförmige Ausnehmungen 32, 33 auf, welche bei verriegelter Stellung der Tür 7 die Positionierzapfen 30 bereichsweise umgreifen.

Soll nun die Tür 7 aus ihrer den Brennraum 12 luft- und rauchdicht verschließenden ersten Stellung in eine einen Luftspalt 26 zwischen den Außen- bzw. Innenrahmen 8, 9 und den Innenschenkel 14 des Verankerungsrahmens 5 ausbildenden zweiten Stellung verschoben werden, so müssen nun einem Benutzer zugewandte Endbereiche 34 der Verriegelungshebel 27 nach oben bewegt werden, wodurch sich die Verriegelungshebei 27 aus dem Eingriff der Positionierzapfen 30 bewegen und so eine Verschiebung der Tür 7 senkrecht zu einer durch die Beschickungsöffnung 3 gebildeten Ebene ermöglicht wird. Nach erfolgter Verschiebung umgreifen nun die Ausnehmungen 32 der Verriegelungshebel 27 die Positionierzapfen 30 und sind nun in einer den Luftspalt 26 ausbildenden Stellung fixiert. In dieser Stellung wird es nun ermöglicht, daß durch den umlaufenden Luftspalt 26 ausreichend Verbrennungsluft - gemäß den Pfeilen 35 - in den Brennraum 12 gelangen kann.

Um in einer die Beschickungsöffnung 3 des Verankerungsrahmens 5 abdichtenden ersten Stellung der Tür 7 eine optimale Abdichtung derselben zu erreichen, kann das Dichtelement 18 in den den Innenschenkel 14 des Verankerungsrahmens 5 zugeordneten Endbereichen des Außenrahmens 8 bzw. Innenrahmens 9 der Tür 7 geklemmt angeordnet sein und kann eine Stirnfläche 36 derselben überragen. Befindet sich nun die Tür 7 in ihrer ersten Stellung, so liegt das Dichtelement 18 auf einer der Tür 7 zugewandten Innenfläche 37 der Innenschenkel 14 an und wird durch eine Verriegelung, welche durch Verriegelungshebel 27 ermöglicht wird, in dieser ersten Stellung gehalten. Diese fixe Halterung ergibt sich durch das Umgreifen der Ausnehmungen 33 um die Positionierzapfen 30, wobei diese Fixierung ohne großen Kraftaufwand durch einen Benutzer wieder gelöst werden kann.

Es ist auch möglich, auf den Verriegelungshebel 27 jeweils nur eine Ausnehmung 33 anzuordnen, welche für die Fixierung der Tür 7 in einer den Brennraum 2 abdichtenden, ersten Stellung benötigt wird. Wird nun diese Verriegelung in der ersten Stellung der Tür 7 gelöst, so werden von einem Benutzer die Endbereiche 34 der Verriegelungshebel 27 so weit nach oben bewegt, bis die Ausnehmungen 33 die Positionierzapfen 30 freigeben.

In diesem Fall ist jedoch auf dem der Schwenkanordnung 19 abgewandten Verriegelungshebel 27 eine zweite Ausnehmung 32 in dem dem Verankerungsrahmen 5 zugewandten Endbereich 31 des Verriegelungshebels 27 angeordnet, welche die Relativbewegung der Tür 7 nach Erreichen der den Luftspalt 26 ausbildenden zweiten Stellung begrenzt. Durch diese vorteilhafte Ausbildung der Feuerraumverschließvorrichtung 1 ist zwischen den beiden Ausnehmungen 32, 33 auf den Verriegelungshebel 27 eine stufenlose Verstellung der Tür 7 gegenüber der Beschickungsöffnung 3 möglich, wodurch ein variables Anpassen der Ausdehnung des Luftspaltes 26 bzw. der zugeführten Verbrennungsluft - gemäß Pfeil 35 - ermöglicht wird. Eine zu große Relativbewegung der Tür 7 gegenüber dem Verankerungsrahmen 5 kann ebenfalls durch einen Anschlag 38, welcher in einer in Längserstreckung des Schenkels 24 verlaufender Nut eingreift, wie dieser in Fig. 2 in strichlierten Linien angedeutet ist, ausgeführt sein.

Weiters ist es auch möglich, die Scharniere 22 bzw. die Schenkel 23 der Scharniere 22 drehbeweglich über einen Bolzen auf der Tür 7 bzw. dem Außenrahmen 8 der Tür 7 anzuordnen, um die Tür 7 in ihrer den Luftspalt 26 ausbildenden, zweiten Stellung in senkrechter Richtung verschwenkbar auszubilden. Hierzu ist es notwendig, daß entweder beim unteren Scharnier 22 oder beim oberen Scharnier 22 der den Schenkel 23 mit der Tür verbindenden Bolzen in einem in senkrechter Richtung der Tür 7 verlaufendem Langloch geführt ist. Dadurch kann die Tür 7 in der den Luftspalt 26 ausbildenden zweiten Stellung bei entsprechender Verstellung im Bereich einer oberen Stirnkante 39 der Dichtungsanordnung 17 und im Bereich einer unteren Stirnkante 40 der Dichtungsanordnung 17 einen unterschiedlich großen Luftspalt 26 ausbilden.

Durch eine derartige vorteilhafte Ausbildung der Feuerraumverschließvorrichtung 1 wird eine Aufteilung der Verbrennungsluft - gemäß Pfeil 35 - ermöglicht, wodurch eine Regelung der Menge einer Primärluft, welche im Bereich einer unteren-Stirnkante 40 der Dichtungsanordnung 17 einströmt, und der Menge einer Sekundärluft, welche im Bereich der oberen Stirnkante 39 der Dichtungsanordnung 17 einströmt, ermöglicht wird. Dadurch läßt sich die Menge der benötigten Verbrennungsluft bzw. Primär- und Sekundärluft - gemäß Pfeil 35 - für jedes Stadium der Verbrennung im Brennraum 12 regeln. Die derartige Zufuhr der Sekundärluft ermöglicht auch durch ihr Entlangstreichen an einer Innenseite der Sichtscheibe 11 ein Freihalten von Verbrennungsrückständen derselben. Erfahrungsgemäß ist es notwendig, im Bereich der unteren Stirnkante 40 der Dichtungsanordnung 17 einen größeren Luftspalt 26 auszubilden, um die Flammen im Brennraum 12 mit genügend Verbrennungsluft - gemäß Pfeil 35 - bzw. Primärluft zu versorgen. Im Laufe der weiteren Verbrennung kann es erforderlich sein, die zugeführte Primärluft zu verringern, um ein vorzeitiges Verglühen des Glutstockes zu verhindern, wobei dies durch die Verstellung der Tür 7 in ihrer vertikalen Ebene ermöglicht wird.

Selbstverständlich sind weitere Befestigungsmöglichkeiten der Tür 7 am Verankerungsrahmen 5 möglich, wodurch der Luftspalt 26 zwischen dem Verankerungsrahmen 5 und der umlaufend auf der Tür 7 angeordneten Dichtungsanordnung 17 - wie gewünscht - unterschiedlich groß sein kann.

Wie bereits zuvor kurz erwähnt, kann die Tür 7 als einteiliger Gußeisenteil ausgebildet sein. In diesem Fall kann in dem Bereich, in dem es möglich ist, eine Sichtscheibe 11 anzuordnen, ein Einsatzteil bzw. ein Aufsatzteil, welcher aus Metall, Keramik oder einem anderen hitzebeständigem Material bestehen kann, angeordnet sein.

Abschließend sei darauf hingewiesen, daß in den zuvor beschriebenen Ausführungsbeispielen einzelne Teile unproportional vergrößert dargestellt wurden, um das Verständnis der erfindungsgemäßen Lösung zu verbessern. Des weiteren können auch einzelne Teile der zuvor beschriebenen Merkmalskombinationen der einzelnen Ausführungsbeispiele in Verbindung mit anderen Einzelmerkmalen aus anderen Ausführungsbeispielen eigenständige, erfindungsgemäße Lösungen bilden.

Vor allem können die einzelnen in den Fig. 1, 2, 3 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 1: Feuerraumverschließvorrichtung
- 2: Heizanlage
- 3: Beschickungsöffnung
- 4: Heizkamin
- 5: Verankerungsrahmen

- 6: Öffnung
- 7: Tür
- 8: Außenrahmen
- 9: Innenrahmen
- 10: Füllung

- 11: Sichtscheibe
- 12: Brennraum
- 13: Außenschenkel
- 14: Innenschenkel
- 15: Verbindungsschenkel

- 16: Endbereich
- 17: Dichtungsanordnung
- 18: Dichtelement
- 19: Schwenkanordnung
- 20: Verstellanordnung

- 21: Höhe
- 22: Scharnier
- 23: Schenkel
- 24: Schenkel
- 25: Führungsbahn

- 26: Luftspalt
- 27: Verriegelungshebel
- 28: Drehbolzen
- 29: Innenfläche
- 30: Positionierzapfen

- 31: Endbereich
- 32: Ausnehmung
- 33: Ausnehmung
- 34: Endbereich
- 35: Pfeil

- 36: Stirnfläche
- 37: Innenfläche
- 38: Anschlag
- 39: Stirnkante
- 40: Stirnkante

## Patentansprüche

1. Feuerraumverschließvorrichtung für eine Heizanlage, insbesondere für eine Beschickungsöffnung von einem Heizkamin oder jeder Art von Ofen mit einem Verankerungsrahmen und mit einer, über eine Schwenkanordnung verschwenkbaren Tür und zumindest einer Verriegelungsvorrichtung, dadurch gekennzeichnet, daß zwischen der Schwenkanordnung (19), der Tür (7) und dem Verankerungsrahmen (5) eine Verstellanordnung (20) angeordnet ist, welche zur Durchführung einer Relativbewegung der Tür (7) parallel zur Ebene des Verankerungsrahmens (5) ausgebildet ist.

2. Feuerraumverschließvorrichtung nach Anspruch 1, dadurch gekennzeichnet, daß die Tür (7) aus einer die Beschickungsöffnung (3) über eine Dichtungsanordnung (17) luft- und rauchdicht verschließenden ersten Stellung in eine in etwa parallel dazu verlaufende und zumindest bereichsweise einen Luftspalt (26) zwischen dem Verankerungsrahmen (5) und der Tür (7) freigebende zweite Stellung verstellbar ausgebildet ist.

3. Feuerraumverschließvorrichtung nach Anspruch 1 oder 2, dadurch gekennzeichnet, daß die Tür (7) aus der ersten Stellung stufenlos in die zweite Stellung über die Verstellanordnung (20) verschiebbar angeordnet ist.

4. Feuerraumverschließvorrichtung nach einem oder mehreren der vorhergehenden Ansprüche, dadurch gekennzeichnet, daß die Tür (7) über Drehbolzen schwenkbar auf Schenkeln (23) von Scharnieren (22) gelagert ist.

5. Feuerraumverschließvorrichtung nach Anspruch 2, dadurch gekennzeichnet, daß in der zweiten Stellung der Tür (7) im Bereich einer oberen Stirnkante (39) der Dichtungsanordnung (17) ein unterschiedlich großer Luftspalt (26) ausgebildet ist als im Bereich einer unteren Stirnkante (40) der Dichtungsanordnung (17).

6. Feuerraumverschließvorrichtung nach Anspruch 2, dadurch gekennzeichnet, daß in der zweiten Stellung der Tür (7) der entlang der umlaufend angeordneten Dichtungsanordnung (17) verlaufende Luftspalt (26) unterschiedlich groß ist.

7. Feuerraumverschließvorrichtung nach Anspruch 2, dadurch gekennzeichnet, daß die Tür (7) in der ersten Stellung und in der zweiten Stellung über die Schwenkanordnung (19) verschwenkbar angeordnet ist.

8. Feuerraumverschließvorrichtung nach einem oder mehreren der vorhergehenden Ansprüche, dadurch gekennzeichnet, daß die Schwenkanordnung (19) durch zumindest ein Scharnier (22) gebildet ist.

9. Feuerraumverschließvorrichtung nach einem oder mehreren der vorhergehenden Ansprüche, dadurch gekennzeichnet, daß die Schwenkanordnung (19) in der Verstellanordnung (20) senkrecht zu einer parallel zur Beschickungsöffnung (3) verlaufenden Ebene verschiebbar angeordnet ist, welche auf der der Tür (7) zugewandten Innenfläche (29) des Verankerungsrahmens (5) befestigt ist.

10. Feuerraumverschließvorrichtung nach einem oder mehreren der vorhergehenden Ansprüche, dadurch gekennzeichnet, daß die Verstellanordnung (20) durch Führungsbahnen (25) als Gleitlagerung gebildet ist.

11. Feuerraumverschließvorrichtung nach Anspruch 10, dadurch gekennzeichnet, daß die Führungsbahnen (25) als Rollenlagerung ausgebildet sind.

12. Feuerraumverschließvorrichtung nach Anspruch 8, dadurch gekennzeichnet, daß zumindest ein Schenkel (24) des Scharniers (22) in den Führungsbahnen (25) linearbeweglich gelagert ist.

13. Feuerraumverschließvorrichtung nach Anspruch 10, dadurch gekennzeichnet, daß die Führungsbahnen (25) zur linearbeweglichen Lagerung des Schenkels (24) des Scharniers (22) auf der Tür (7) angeordnet sind.

14. Feuerraumverschließvorrichtung nach Anspruch 10, dadurch gekennzeichnet, daß die Führungsbahnen (25) zur linearbeweglichen Lagerung des Schenkels (24) des Scharniers (22) in den Außenrahmen (8) bzw. in die Tür (7) integriert sind.

15. Feuerraumverschließvorrichtung nach Anspruch 10, dadurch gekennzeichnet, daß die Führungsbahnen (25) zur linearbeweglichen Lagerung des Schenkels (24) des Scharniers (22) in einem Schenkel des Verankerungsrahmens (5) integriert sind.

16. Feuerraumverschließvorrichtung nach Anspruch 10, dadurch gekennzeichnet, daß die Führungsbahnen (25) der Verstellanordnung (20) einen in etwa T-förmigen Querschnitt einschließen.

17. Feuerraumverschließvorrichtung nach einem oder mehreren der vorhergehenden Ansprüche, dadurch gekennzeichnet, daß zwischen der Tür (7) und dem Verankerungsrahmen (5) zumindest ein Verriegelungshebel (27) angeordnet ist.

18. Feuerraumverschließvorrichtung nach einem oder mehreren der vorhergehenden Ansprüche, dadurch gekennzeichnet, daß auf der der Tür (7) zugewandten Innenfläche (29) des Verankerungsrahmens (5) zumindest ein Positionierzapfen (30) angeordnet ist.

19. Feuerraumverschließvorrichtung nach Anspruch 17, dadurch gekennzeichnet, daß in dem Verriegelungshebel (27) zumindest eine Ausnehmung (32) angeordnet ist, welche den Positionierzapfen (30) im Eingriff bereichsweise umgreift.

20. Feuerraumverschließvorrichtung nach Anspruch 17, dadurch gekennzeichnet, daß der Verriegelungshebel (27) über einen Drehbolzen (28) schwenkbar auf der Tür (7) befestigt ist und daß der Verriegelungshebel (27) parallel zu der der Tür (7) zugewandten Innenfläche (29) des Verankerungsrahmens (5) verläuft.

21. Feuerraumverschließvorrichtung nach einem oder mehreren der vorhergehenden Ansprüche, dadurch gekennzeichnet, daß die Tür (7) aus einem Innenrahmen (9) und einem Außenrahmen (8) gebildet ist und daß zwischen Innenrahmen (9) und Außenrahmen (8) ein feuerfester Einsatzteil aus z.B. Glas, Keramik, Metall angeordnet ist.

22. Feuerraumverschließvorrichtung nach Anspruch 21, dadurch gekennzeichnet, daß der Einsatzteil bei einer aus einem Teil gebildeten Tür (7) als Aufsatzteil ausgebildet ist.

23. Feuerraumverschließvorrichtung nach einem oder mehreren der vorhergehenden Ansprüche, dadurch gekennzeichnet, daß die Tür (7) oder der Verankerungsrahmen (5) aus einem Gußeisenteil bestehen.

24. Feuerraumverschließvorrichtung nach einem oder mehreren der vorhergehenden Ansprüche, dadurch gekennzeichnet, daß der Tür (7) in einem Brennraum (12) zugewandten Stirnendbereichen eine Dichtungsanordnung (17) in Form eines Dichtelementes (18) zugeordnet ist.

25. Feuerraumverschließvorrichtung nach Anspruch 24, dadurch gekennzeichnet, daß das Dichtelement (18) auf dem Brennraum (12) zugewandten Stirnendbereichen der Tür (7) umlaufend angeordnet ist.

26. Feuerraumverschließvorrichtung nach Anspruch 24, dadurch gekennzeichnet, daß das Dichtelement (18) auf einer die dem Brennraum (12) zugewandten Stirnendbereiche der Tür (7) begrenzenden Stirnfläche (36) angeordnet ist.

27. Feuerraumverschließvorrichtung nach Anspruch 24, dadurch gekennzeichnet, daß das Dichtelement (18) in zwischen den dem Brennraum (12) zugewandten Endbereichen des Außenrahmens (8) und des Innenrahmens (9) angeordnet ist und die diese begrenzende Stirnfläche (36) überragend angeordnet ist.

28. Feuerraumverschließvorrichtung nach Anspruch 24, dadurch gekennzeichnet, daß das Dichtelement (18) auf einer den dem Brennraum (12) zugewandten Stirnendbereichen des Außenrahmens (8) zugewandten Innenfläche (37) des Verankerungsrahmens (5) bzw. der Innenschenkel (14) angeordnet ist.

## Claims

1. Device for closing a furnace of a heating system, in particular for an access opening of a heating flue or any type of oven, having an anchoring frame and a door pivotable on a pivot mechanism and at least one locking mechanism, characterised in that a displacement system (20) is provided between the pivot mechanism (19), the door (7) and the anchoring frame (5) which is designed to enable a relative displacement of the door (7) parallel with the plane of the anchoring frame (5).

2. Device for closing a furnace as claimed in claim 1, characterised in that the door (7) is designed so as to be displaced from a first position, in which it closes off the access opening (3) in an airtight and smoke-proof closure by means of a seal arrangement (17), into a second position approximately parallel therewith leaving an air gap (26) at least in part regions between the anchoring frame (5) and the door (7).

3. Device for closing a furnace as claimed in claim 1 or 2, characterised in that the door (7) is arranged so that it is displaced continuously into the second position by means of the displacement system (20).

4. Device for closing a furnace as claimed in one of more of the preceding claims, characterised in that the door (7) is mounted so as to pivot on legs (23) of hinges (22) by means of pivots.

5. Device for closing a furnace as claimed in claim 2, characterised in that when the door (7) is in the second position, an air gap (26) formed in the region of a top end edge (39) of the seal arrangement (17) is different in size than in the region of a bottom end edge (40) of the seal arrangement (17).

6. Device for closing a furnace as claimed in claim 2, characterised in that when the door (7) is in the second position, the air gap (26) extending along the peripherally disposed seal arrangement (17) varies in size.

7. Device for closing a furnace as claimed in claim 2, characterised in that the door (7) is arranged so as to pivot into the first position and into the second position by means of the pivot mechanism (19).

8. Device for closing a furnace as claimed in one or more of the preceding claims, characterised in that the pivot mechanism (19) is provided in the form of at least one hinge (22).

9. Device for closing a furnace as claimed in one or more of the preceding claims, characterised in that the pivot mechanism (19) is disposed in the displacement mechanism (20), which is secured to the internal face (29) of the anchoring frame (5) facing the door (7), so as to slide perpendicular to a plane parallel with the access opening (3).

10. Device for closing a furnace as claimed in one or more of the preceding claims, characterised in that the displacement mechanism (20) is provided by means of slide bearing in guide tracks (25).

11. Device for closing a furnace as claimed in claim 10, characterised in that the guide tracks (25) are of a roller bearing design.

12. Device for closing a furnace as claimed in claim 8, characterised in that at least one leg (24) of the hinge (22) is mounted so as to be linearly displaceable in the guide tracks (25).

13. Device for closing a furnace as claimed in claim 10, characterised in that the guide tracks (25) in which the leg (24) of the hinge (22) is linearly displaceable are disposed on the door (7).

14. Device for closing a furnace as claimed in claim 10, characterised in that the guide tracks (25) in which the leg (24) of the hinge (22) is linearly displaceable are integrated in the outer frame (8) or in the door (7).

15. Device for closing a furnace as claimed in claim 10, characterised in that the guide tracks (25) in which the leg (24) of the hinge (22) is linearly displaceable are integrated in a leg of the anchoring frame (5).

16. Device for closing a furnace as claimed in claim 10, characterised in that the guide tracks (25) of the displacement mechanism (20) subtend an approximately T-shaped cross section.

17. Device for closing a furnace as claimed in one or more of the preceding claims, characterised in that at least one locking lever (27) is provided between the door (7) and the anchoring frame (5).

18. Device for closing a furnace as claimed in one or more of the preceding claims,' characterised in that at least one locating pin (30) is provided on the internal face (29) of the anchoring frame (5) facing the door (7).

19. Device for closing a furnace as claimed in claim 17, characterised in that a recess (32) is provided in the locking lever (27) which encloses the locating pin (30) so as to engage it.

20. Device for closing a furnace as claimed in claim 17, characterised in that the locking lever (27) is secured to the door (7) so as to be pivotable by means of a pivot (28) and in that the locking lever (27) extends parallel with the inner face (29) of the anchoring frame (5) facing the door (7).

21. Device for closing a furnace as claimed in one or more of the preceding claims, characterised in that the door (7) comprises an inner frame (9) and an outer frame (8) and a fire-proof insert made from ceramic or metal for example is disposed between the inner frame (9) and the outer frame (8).

22. Device for closing a furnace as claimed in claim 21, characterised in that if the door (7) is made in a single piece, the insert is designed as a fit-on piece.

23. Device for closing a furnace as claimed in one or more of the preceding claims, characterised in that the door (7) or the anchoring frame (5) is a cast iron component.

24. Device for closing a furnace as claimed in one or more of the preceding claims, characterised in that a seal arrangement (17) in the form of a sealing member (18) cooperates with end face regions in a combustion chamber (12) facing the door (7).

25. Device for closing a furnace as claimed in claim 24, characterised in that the sealing member (18) is disposed running around the end face regions of the door (7) facing the combustion chamber (12).

26. Device for closing a furnace as claimed in claim 24, characterised in that the sealing member (18) is arranged on an end face (36) bordering end face regions of the door (7) facing the combustion chamber (12).

27. Device for closing a furnace as claimed in claim 24, characterised in that the sealing member (18) is arranged between the end regions of the outer frame (8) facing the combustion chamber (12) and the inner frame (9) and the end face (36) bordering the latter is disposed in a projecting arrangement.

28. Device for closing a furnace as claimed in claim 24, characterised in that the sealing member (18) is arranged on an inner face (37) of the anchoring frame (5) or the inner leg (14) facing the end regions of the outer frame (8) directed towards the combustion chamber (12).

## Revendications

1. Dispositif de fermeture de foyer pour une installation de chauffage, notamment pour une ouverture d'alimentation d'une cheminée de chauffage ou de tout type de four avec un cadre d'ancrage et avec une porte apte à pivoter par un agencement de pivotement et au moins un dispositif de verrouillage, caractérisé en ce qu'il est disposé entre l'agencement de pivotement (19), la porte (7) et le châssis d'ancrage (5) un agencement de déplacement (20) qui est réalisé pour effectuer un mouvement relatif de la porte (7) parallèlement au plan du châssis d'ancrage (5).

2. Dispositif de fermeture de foyer selon la revendication 1, caractérisé en ce que la porte (7) est réalisée pour être déplaçable d'une première position fermant l'ouverture d'alimentation (3) par un agencement d'étanchéité (17) d'une manière étanche à l'air et aux fumées en une deuxième position s'étendant à peu près parallèlement à celle-ci et libérant au moins par zones une fente d'air (26) entre le châssis d'ancrage (5) et la porte (7).

3. Dispositif de fermeture de foyer selon la revendication 1 ou 2, caractérisé en ce que la porte (7) est disposée d'une manière déplaçable de la première position progressivement dans la deuxième position par l'organe de déplacement (20).

4. Dispositif de fermeture de foyer selon l'une ou plusieurs des revendications précédentes, caractérisé en ce que la porte (7) est logée par des boulons tournants d'une manière pivotante sur des branches (23) de charnières (22).

5. Dispositif de fermeture de foyer selon la revendication 2, caractérisé en ce que dans la deuxième position de la porte (7), il est réalisé au voisinage d'une arête frontale supérieure (39) de l'agencement d'étanchéité (17) une fente d'air (26) d'une grandeur différente qu'au voisinage d'une arête frontale inférieure (40) de l'agencement d'étanchéité (17).

6. Dispositif de fermeture de foyer selon la revendication 2, caractérisé en ce que dans la deuxième position de la porte (7), la fente d'air (26) s'étendant le long de l'agencement d'étanchéité (17) s'étendant tout autour a des grandeurs différentes.

7. Dispositif de fermeture de foyer selon la revendication 2, caractérisé en ce que la porte (7) est disposée d'une manière pivotante dans la première position et dans la deuxième position par l'agencement de pivotement (19).

8. Dispositif de fermeture de foyer selon l'une ou plusieurs des revendications précédentes, caractérisé en ce que l'agencement de pivotement (19) est formé par au moins une charnière (22).

9. Dispositif de fermeture de foyer selon l'une ou plusieurs des revendications précédentes, caractérisé en ce que l'agencement de pivotement (19), dans l'agencement de déplacement (20) est disposé d'une manière déplaçable perpendiculairement à un plan s'étendant parallèlement à l'ouverture d'alimentation (3), qui est fixé sur la face intérieure (29) du châssis d'ancrage (5) orientée vers la porte (7).

10. Dispositif de fermeture de foyer selon l'une ou plusieurs des revendications précédentes, caractérisé en ce que l'agencement de déplacement (20) est réalisé par des voies de guidage (25) comme logement coulissant.

11. Dispositif de fermeture de foyer selon la revendication 10, caractérisé en ce que les voies de guidage (25) sont réalisées comme logement à rouleaux.

12. Dispositif de fermeture de foyer selon la revendication 8, caractérisé en ce qu'au moins une branche (24) de la charnière (22) est logée d'une manière déplaçable linéairement dans les voies de guidage (25).

13. Dispositif de fermeture de foyer selon la revendication 10, caractérisé en ce que les voies de guidage (25), pour le logement déplaçable linéairement de la branche (24) de la charnière (22) sont disposées sur la porte (7).

14. Dispositif de fermeture de foyer selon la revendication 10, caractérisé en ce que les voies de guidage (25) pour le logement déplaçable linéairement de la branche (24) de la charnière (22) sont intégrées dans le cadre extérieur (8) respectivement dans la porte (7).

15. Dispositif de fermeture de foyer selon la revendication 10, caractérisé en ce que les voies de guidage (25) pour le logement déplaçable linéairement de la branche (24) de la charnière (22), sont intégrées dans une branche du châssis d'ancrage (5).

16. Dispositif de fermeture de foyer selon la revendication 10, caractérisé en ce que les voies de guidage (25) de l'agencement de déplacement (20) forment une section transversale à peu près en forme de T.

17. Dispositif de fermeture de foyer selon l'une ou plusieurs des revendications précédentes, caractérisé en ce qu'il est disposé entre la porte (7) et le châssis d'ancrage (5) au moins un levier de verrouillage (27).

18. Dispositif de fermeture de foyer selon l'une ou plusieurs des revendications précédentes, caractérisé en ce qu'il est disposé sur la face intérieure (29) du châssis d'ancrage (5) orientée vers la porte (7) au moins un tenon de positionnement (30).

19. Dispositif de fermeture de foyer selon la revendication 17, caractérisé en ce qu'il est ménagé dans le levier de verrouillage (27) au moins un évidement (32) qui entoure au moins par zones le tenon de positionnement (30) en prise.

20. Dispositif de fermeture de foyer selon la revendication 17, caractérisé en ce que le levier de verrouillage (27) est fixé par un boulon tournant (28) d'une manière pivotante sur la porte (7), et en ce que le levier de verrouillage (27) s'étend parallèlement à la face intérieure (29) du châssis d'ancrage (5) orientée vers la porte (7).

21. Dispositif de fermeture de foyer selon l'une ou plusieurs des revendications précédentes, caractérisé en ce que la porte (7) est formée par un cadre intérieur (9) et un cadre extérieur (8) et qu'il est disposé entre le cadre intérieur (9) et le cadre extérieur (8) une partie d'insertion résistant au feu, par exemple en verre, céramique ou en métal.

22. Dispositif de fermeture de foyer selon la revendication 21, caractérisé en ce que la partie d'insertion, dans le cas d'une porte (7) réalisée en une partie, est réalisée comme partie d'application.

23. Dispositif de fermeture de foyer selon l'une ou plusieurs des revendications précédentes, caractérisé en ce que la porte (7) ou le châssis d'ancrage (5) sont constitués d'une partie en fonte.

24. Dispositif de fermeture de foyer selon l'une ou plusieurs des revendications précédentes, caractérisé en ce qu'il est associé à la porte (7) dans des zones d'extrémité frontale orientées vers le foyer (12) un agencement d'étanchéité (17) sous la forme d'un élément d'étanchéité (18).

25. Dispositif de fermeture de foyer selon la revendication 24, caractérisé en ce que l'élément d'étanchéité (18) est disposé en s'étendant tout autour sur les zones d'extrémité frontale de la porte (7) orientées vers le foyer.

26. Dispositif de fermeture de foyer selon la revendication 24, caractérisé en ce que l'élément d'étanchéité (18) est disposé sur une face frontale (36) délimitant des zones d'extrémité frontale de la porte (7) orientées vers le foyer (12).

27. Dispositif de fermeture de foyer selon la revendication 24, caractérisé en ce que l'élément d'étanchéité (18) est disposé entre les zones d'extrémité du cadre extérieur (8) orientées vers le foyer (12) et le cadre intérieur (9) et que la face frontale (36) délimitant celles-ci est disposée en saillie.

28. Dispositif de fermeture de foyer selon la revendication 24, caractérisé en ce que l'élément d'étanchéité (18) est disposé sur une face intérieure (37) du châssis d'ancrage (5) respectivement des branches intérieures (14), orientée vers les zones d'extrémité frontale du cadre extérieur (8) orientées vers le foyer (12).
